# EUROPÄISCHE PATENTSCHRIFT

(11) **EP 2 845 508 B1**
(45) Veröffentlichungstag und Bekanntmachung des Hinweises auf die Patenterteilung: **27.07.2016**
(21) Anmeldenummer: 14002838.2
(22) Anmeldetag: 14.08.2014
(51) Int. Cl.: A44B 11/25, A44B 11/26, A44B 11/00

(54) **Schnallenbauteil**
Buckle component
Composant à boucle

(30) Priorität: 09.09.2013 AT 6932013
(43) Veröffentlichungstag der Anmeldung: 11.03.2015
(73) Patentinhaber: ABA Hörtnagl GmbH, 6166 Fulpmes (AT)
(72) Erfinder: Hörtnagl, Andreas, 6166 Fulpmes (AT)
(74) Vertreter: Fechner, Thomas

(56) Entgegenhaltungen:
- WO-A1-2013/099590
- JP-A- 2005 278 735
- JP-U- H01 126 103
- US-A- 3 584 896

## Beschreibung

Die vorliegende Erfindung betrifft ein Schnallenbauteil mit einer Gurtaufnahmeöffnung und einem, die Gurtaufnahmeöffnung umschließenden Rahmen und einem Steg, um den der Gurt herumführbar ist, wobei der Steg die Gurtaufnahmeöffnung, insbesondere vollständig, durchquerend am Rahmen mittels zumindest einer Befestigungseinrichtung des Steges befestigt ist. Darüber hinaus betrifft die Erfindung auch eine Schnalle mit zumindest einem solchen Schnallenbauteil und ein Verfahren zur Herstellung eines solchen Schnallenbauteils.

Schnallenbauteile dieser Art sind beim Stand seit langer Zeit grundsätzlich bekannt. Der Steg dient dazu, dass ein Gurt um ihn herum geführt werden kann. Die Stege können in ihrer Position fix im Rahmen befestigt sein. Es ist aber auch bekannt, die Stege verschiebbar im Rahmen als Klemmstege auszubilden, um den Gurt zwischen Rahmen und Steg einzuklemmen. Gattungsgemäße Schnallenbauteile sind z.B. aus dem internationalen Geschmacksmuster DM/045484, der US 3,584,896 A, der WO 2013/099590 A1 und der JP 2005 278 735 bekannt.

Aufgabe der Erfindung ist es, den Herstellungsprozess für solche Schnallenbauteile zu vereinfachen.

Dies wird erfindungsgemäß erreicht, indem der Steg mittels plastischer Umformung des Steges und/oder zumindest einer der Befestigungseinrichtungen am Rahmen befestigt ist.

Durch die Erfindung ist eine kosteneffiziente und einfache Art des Anbringens des Steges am Rahmen erreicht. Die plastische Umformung des Steges und/oder zumindest einer der Befestigungseinrichtungen kann mit bekannten Mitteln maschinell oder auch per Hand, dann meist mit entsprechendem Werkzeug, durchgeführt werden. Bevorzugt handelt es sich um ein einfaches Kaltumformverfahren. Dass das Material des Steges und/oder der zumindest einen Befestigungseinrichtung plastisch umgeformt wurde, lässt sich in der Regel am fertigen Produkt in einfacher Art und Weise an einem Schnitt durch das plastisch umgeformte Teil nachweisen. In Folge der Umformung sind im plastisch umgeformten Material in der Regel Biegelinien entstanden, welche mit beim Stand der Technik bekannten Mitteln und meist schon optisch einfach und gut erkennbar sind.

Grundsätzlich lassen sich sämtliche beim Stand der Technik bekannten Materialien, welche nach einer plastischen Umformung, insbesondere nach einer plastischen Kaltumformung, nicht brechen und noch stabil genug sind, einsetzen um erfindungsgemäße Schnallenbauteile auszubilden. Besonders bevorzugt handelt es sich um Metalle wie z.B. Aluminium. Ganz besonders bevorzugt handelt es sich um extrudierte Materialien, insbesondere extrudierte Metalle wie z.B. Aluminium. Auch Feinguss, Strangguss oder Walzprofile können als Grundlage für die Bauteile verwendet werden. Es ist auch möglich Verbundmaterialien, z.B. aus einem Kunststoff und einem Metall zu verwenden, sofern sich das daraus gefertigte Bauteil entsprechend plastisch umformen lässt.

Nach dem Befestigen des Steges am Rahmen mittels der genannten plastischen Umformung bleibt der Steg in der Gurtaufnahmeöffnung dauerhaft befestigt. Ein Gurt kann dann in der Gurtaufnahmeöffnung in an sich bekannter Weise um den Steg herumgeführt werden.

Der Rahmen kann umfangsgeschlossen ausgeführt sein. Es sind aber auch seitlich offene bzw. nicht in sich geschlossene Rahmen möglich, welche die Gurtaufnahmeöffnung eben dann abgesehen von der seitlichen Öffnung im Rahmen umschließen bzw. umfassen. Auch dies ist unter einem Umschließen der Gurtaufnahmeöffnung zu verstehen.

Die Befestigungseinrichtungen können reib- und/oder formschlüssig wirken, insbesondere am Rahmen eingreifen. Besonders bevorzugte Ausgestaltungsformen der Erfindung sehen vor, dass die Befestigungseinrichtung, vorzugsweise alle Befestigungseinrichtungen, einen zum Eingriff am Rahmen vorgesehenen hakenförmigen Bereich aufweist bzw. aufweisen oder daraus besteht bzw. bestehen. Der hakenförmige Bereich könnte auch als im Querschnitt C- oder U-förmiger Bereich ausgeführt sein bzw. bezeichnet werden.

Wenn der Steg durch plastische Umformung des Rahmens am Rahmen befestigt wird, können Ausgestaltungsformen z.B. vorsehen, dass der Rahmen einen hakenförmigen und/oder im Querschnitt U- oder C-förmigen Bereich aufweist, welcher eine Öffnung umschließt, in der dann z.B. ein stirnseitiges Ende des Steges angeordnet ist. Dieser Haken bzw. U- oder C-förmige Bereich des Rahmens kann nach Einlegen des Steges durch Umformung einer der Seitenwände ausgebildet werden. Die Öffnungen des Rahmens, in denen der Steg dann zu liegen kommt, können im Querschnitt sacklochförmig sein.

Der Steg weist in bevorzugten Ausgestaltungsformen ein Stegmittelteil auf. Dies ist bevorzugt zwischen den Befestigungseinrichtungen angeordnet. Der Steg ist günstigerweise längserstreckt. Das Gleiche gilt in bevorzugten Ausgestaltungsformen auch für das Stegmittelteil. Dieses ist also auch bevorzugt länglich erstreckt. Von einer Längs- bzw. länglichen Erstreckung spricht man dann, wenn die Länge des Bauteils deutlich größer als, also z.B. zumindest doppelt so groß wie, seine Breite und seine Höhe ist. Bevorzugte Ausgestaltungsformen der Erfindung sehen vor, dass das Stegmittelteil plastisch umgeformt ist, um den Steg am Rahmen zu befestigen.

Genauso gut oder auch zusätzlich können aber auch der oder die hakenförmigen Bereiche plastisch umgeformt sein. Bevorzugte Ausgestaltungsformen sehen vor, dass zumindest einer der, vorzugsweise alle, hakenförmigen Bereiche, in einem Querschnitt gesehen, eine sacklochförmige Öffnung aufweist bzw. aufweisen, in der ein Teilbereich des Rahmens oder des Steges angeordnet ist.

Sind die sacklochförmigen Öffnungen Teil der hakenförmigen Bereiche der Befestigungseinrichtung, so ist günstigerweise vorgesehen, dass die sacklochförmigen Öffnungen in voneinander abgewandte Richtungen geöffnet sind. Die offenen Eingänge der sacklochförmigen Öffnungen weisen also bei diesen Varianten voneinander weg. Bei der Ausgestaltungsform der sacklochförmigen Öffnungen am Rahmen hingegen ist günstigerweise vorgesehen, dass diese in Richtung aufeinander zu geöffnet sind. Besonders bevorzugte Ausgestaltungsformen der Erfindung sehen vor, dass der Steg und die Befestigungseinrichtung einstückig aus zumindest einem durchgehenden Material besteht. Vorzugsweise kommen die dabei oben genannten Materialien zum Einsatz.

Der Steg kann in der Gurtaufnahmeöffnung, wie an sich bekannt, in einer Richtung quer, vorzugsweise orthogonal, zu seiner Längserstreckung verschiebbar sein, um als Klemmsteg eingesetzt zu werden. Er kann aber auch unverschiebbar am Rahmen befestigt sein. Im Falle einer unverschiebbaren Befestigung des Steges am Rahmen mittels der Befestigungseinrichtungen kann vorgesehen sein, dass der Bereich oder die Bereiche des Rahmens an dem oder denen die Befestigungseinrichtung oder die Befestigungseinrichtungen zur Befestigung des Steges am Rahmen eingreifen, vorzugsweise kanal- oder nutförmige, Einkerbungen aufweisen, in denen der Steg mit seinen Befestigungseinrichtungen formschlüssig gehalten ist. Im Fall eines in Querrichtung verschiebbaren Steges sind die genannten Bereiche des Rahmens, in bzw. an denen die Befestigungseinrichtung oder die Befestigungseinrichtungen eingreifen, günstigerweise entsprechend glatt ausgebildet, zumindest in dem Bereich, in dem der Steg verschiebbar sein soll.

Erfindungsgemäß ist vorgesehen, dass die Befestigungseinrichtung oder die Befestigungseinrichtungen Teil des Steges ist bzw. sind. Der Steg kann mit den Befestigungseinrichtungen oder der Befestigungseinrichtung einstückig ausgebildet sein. Dies kann z.B. erreicht werden, wenn die Befestigungseinrichtung oder die Befestigungseinrichtungen einstückig am Stegmittelteil angeformt sind.

Der Steg kann aber auch mehrteilig aufgebaut sein, es kann sich dann bei den Befestigungseinrichtungen oder bei der Befestigungseinrichtung z.B. um separate, am Steg nachträglich befestigte Klemmen oder andere Befestigungsmittel handeln. Günstigerweise sind diese am Stegmittelteil, vorzugsweise an den Endbereichen des Stegmittelteils, befestigt. Die Befestigungseinrichtungen können aber auch vom Steg zunächst vollständig separat ausgebildete Teile sein.

Besonders einfache Ausführungsformen der Erfindung können vorsehen, dass das Schnallenbauteil selbst bereits die gesamte Schnalle ist. Eine Schnalle kann aber auch mehrere Schnallenbauteile aufweisen, wovon zumindest eines erfindungsgemäß ausgebildet ist. In diesem Sinne kann vorgesehen sein, dass das Schnallenbauteil ein Verbindungselement zum, vorzugsweise verriegelbaren, Verbinden mit einem korrespondierenden Verbindungselement eines anderen Schnallenbauteils aufweist. Es kann z.B. vorgesehen sein, dass ein Schnallenbauteil mit einem männlichen Verbindungselement ausgerüstet ist, das dazu vorgesehen ist, in einem weiblich ausgebildeten Verbindungselement des anderen Schnallenbauteils eingeschoben und vorzugsweise dort verriegelt zu werden. Diese Verbindung zwischen den Schnallenbauteilen kann mittels Verriegelungshebeln, wie beim Stand der Technik an sich bekannt, gesichert bzw. verriegelt werden. Diese Verriegelungshebel sind in der Regel an einem der Schnallenbauteile verschiebbar oder verschwenkbar, meist federbelastet, befestigt. Beim Stand der Technik sind grundsätzlich einstückige oder auch mehrteilig mit dem Schnallenbauteil verbundene Verriegelungshebel bekannt. All diese beim Stand der Technik bekannten Varianten können auch bei erfindungsgemäßen Schnallenbauteilen eingesetzt werden.

Werden die Verbindungselemente zum Zusammensetzen der Schnallenbauteile in einer Steckrichtung zusammengesteckt, so kann der Steg parallel aber auch orthogonal zur Steckrichtung am Rahmen angeordnet bzw. befestigbar sein. Auch andere Winkelstellungen zwischen Steckrichtung und Steg sind möglich.

Neben dem erfindungsgemäßen Schnallenbauteil betrifft die Erfindung auch eine Schnalle mit zumindest zwei Schnallenbauteilen, welche jeweils zumindest ein Verbindungselement zum, vorzugsweise verriegelbaren, Verbinden mit einem korrespondierenden Verbindungselement des anderen der Schnallenbauteile aufweist, wobei zumindest eines der Schnallenbauteile ein erfindungsgemäßes Schnallenbauteil ist.

Ein Verfahren zur Herstellung eines erfindungsgemäßen Schnallenbauteils sieht vor, dass der Steg mittels plastischer Umformung des Steges und/oder zumindest einer der Befestigungseinrichtungen am Rahmen befestigt wird. Weitere Verfahrensschritte ergeben sich aus den oben genannten Schilderungen des Schnallenbauteils bzw. der Schnalle, sodass dies hier nicht noch einmal explizit erläutert werden muss.

Weitere Merkmale und Einzelheiten bevorzugter Ausgestaltungsformen der Erfindung werden anhand der nachfolgenden Figurenbeschreibung erläutert. Es zeigen:
Fig. 1 bis 4 eine Schnalle mit einem ersten erfindungsgemäßen Schnallenteil;
Fig. 5 bis 8 eine andere Schnalle mit einem erfindungsgemäßen Schnallenbauteil;
Fig. 9 eine zu beiden Ausführungsbeispielen gemäß der Fig. 1 bis 8 passende perspektivische Darstellung;
Fig. 10 bis 12 Darstellungen zu einem dritten Ausführungsbeispiel, das auf dem zweiten Ausführungsbeispiel aufbaut und
Fig. 13 bis 15 drei weitere erfindungsgemäße Ausführungsbeispiele, bei denen allerdings die Schnalle aus einem einzigen Schnallenbauteil besteht.

In den Fig. 1 bis 4, also im ersten Ausführungsbeispiel handelt es sich um eine Variante, bei der zur Befestigung des Steges 4 im Rahmen 3 eine der Befestigungseinrichtungen 6 plastisch umgeformt wird. Fig. 1 zeigt eine Frontalansicht und Fig. 2 den Schnitt entlang der Schnittlinie AA aus Fig. 1. Fig. 3 zeigt ebenfalls eine Frontalansicht und Fig. 4 den Schnitt entlang der Schnittlinie BB. In den Fig. 1 und 2 ist die Situation nach dem Einlegen des Steges 4 in die Gurtaufnahmeöffnung 2 aber vor der plastischen Umformung der Befestigungseinrichtung 6 gezeigt. Die Fig. 3 und 4 zeigen den fertig montierten Steg 4 nach der plastischen Umformung der Befestigungseinrichtung 6.

Das Schnallenbauteil 1, bei dem der Steg 4 in der Gurtaufnahmeöffnung 2 erfindungsgemäß durch plastische Umformung am Rahmen 3 befestigt wird, ist Teil der Schnalle 11. Das Schnallenbauteil 1 ist also mit dem Schnallenbauteil 12 verbindbar, um so die Schnalle 11 auszubilden. Im gezeigten Ausführungsbeispiel weist das Schnallenbauteil 1 analog zur Schnittdarstellung gemäß Fig. 11 ein männliches Verbindungselement 13 auf, welches zur Verbindung der beiden Schnallenbauteile 1 und 12 in das weibliche Verbindungselement 14 des Schnallenbauteils 12 eingeschoben wird. Eine Verriegelung erfolgt über die Verriegelungshebel 18, welche in der in Fig. 11 dargestellten Stellung die Schultern 23 hintergreifen und so ein Herausziehen des männlichen Schnallenbauteils 1 aus dem weiblichen Schnallenbauteil 12 verhindern. Die Verriegelungshebel 18 sind um die Schwenkachsen 22 schwenkbar und mittels der Vorspannfeder 21 jeweils in die Verriegelungsstellung vorgespannt. Zum Lösen muss, wie an sich bekannt, auf die Verriegelungshebei 18 gedrückt werden, um das männliche Verbindungselement 13 aus dem weiblichen Verbindungselement 14 herausziehen zu können, um so die beiden Schnallenbauteile 1 und 12 zu trennen. Das weitere Schnallenbauteil 12 weist im gezeigten Ausführungsbeispiel eine Gurtaufnahmeöffnung 19 auf, durch die ein Gurt 5 hindurchgeführt bzw. in der ein Gurt 5 befestigt werden kann. All dies ist an sich bekannt, z.B. von den Schnallen, die im eingangs genannten Geschmacksmuster gezeigt sind. Weitere Erläuterungen hierzu können also entfallen. Es wird lediglich darauf hingewiesen, dass natürlich ein erfindungsgemäßes Ausführungsbeispiel eines Schnallenbauteils 1 auch als weibliches Schnallenbauteil mit entsprechenden weiblichen Verbindungselementen 14 ausgerüstet sein könnte. Darüber hinaus ist die Erfindung auch auf Schnallen ganz ohne Verbindungselemente, wie sie in den Fig. 13 bis 15 gezeigt werden, wie auch auf andere Schnallen und Schnallenbauteile, insbesondere mit anderen Verbindungselementen und Verriegelungselementen, anwendbar.

Zurückkommend auf das erste Ausführungsbeispiel wird im Detail nun zunächst auf die Situation gemäß Fig. 2, also auf die Situation vor der plastischen Umformung der Befestigungseinrichtung 6, verwiesen. Der Steg 4 befindet sich bereits in der Gurtaufnahmeöffnung 2, welche er durchquert. Die Befestigungseinrichtung 7 befindet sich bereits im Eingriff mit dem entsprechenden Bereich 17 des Rahmens 3. Der Bereich 17 des Rahmens 3 ist dabei in der Öffnung 10 des hakenförmigen Bereiches der Befestigungseinrichtung 7 angeordnet. Die auf der anderen Seite des Stegmittelteils 8 vorgesehene Befestigungseinrichtung 6 ist hingegen noch nicht in ihrer endgültigen Form, sodass der entsprechende Bereich 16 des Rahmens 3 auch noch nicht in der Öffnung 9 der Befestigungseinrichtung 6 angeordnet ist. Die Befestigung des Steges 4 am Rahmen 3 bzw. seinen Bereichen 16 und 17 erfolgt nun durch plastische Umformung der Befestigungseinrichtung 6 so weit, bis die Stellung gemäß Fig. 4 erreicht ist, in der die Umformung beendet und der Steg 4 entsprechend, die Gurtaufnahmeöffnung 2 querend, am Rahmen 3 fertig befestigt ist. In Fig. 4 ist gut zu sehen, dass die beiden Öffnungen 9 und 10 in den jeweils hakenförmigen Bereichen der Befestigungseinrichtungen 6 und 7 im Querschnitt sacklochförmig ausgebildet sind. In den sacklochförmigen Öffnungen sind die Bereiche 16 und 17 des Rahmens 3 angeordnet. Die sacklochförmigen Öffnungen 9 und 10 öffnen in voneinander abgewandte Richtungen.

Wie der Gurt 5 nun in der Gurtaufnahmeöffnung 2 um den Steg 4 herumgeführt wird, ist in Fig. 1 und 3 nicht zu sehen. Gezeigt ist dies beispielhaft allerdings in den Fig. 13 und 14. Das Herumführen des Gurtes 5 um den Steg 4 in der Gurtaufnahmeöffnung 2 kann im ersten Ausführungsbeispiel in analoger Art und Weise erfolgen.

Hingewiesen wird auch darauf, dass der Steg 4 im ersten Ausführungsbeispiel ein in einer Richtung orthogonal zu seiner Längserstreckung also hier parallel zur Steckrichtung 28 verschiebbarer Klemmsteg ist. Er kann also auch im fertig montierten Zustand entlang der Bereiche 16 und 17 des Rahmens 3 verschoben werden, um den Gurt 5 in an sich bekannter Art und Weise an einer der die Gurtaufnahmeöffnung 2 begrenzenden Rahmenwände 15 des Rahmens 3 festzuklemmen.

Natürlich muss es sich beim Steg 4 nicht um einen verschiebbaren Klemmsteg handeln. Der Steg 4 kann in seiner Position auch fix am Rahmen 3 bzw. in der Gurtaufnahmeöffnung 2 angeordnet sein. Hierzu kann z.B. vorgesehen sein, dass in den Bereichen 16 oder 17 nut-, kerb- oder andersförmige Ausnehmungen vorgesehen sind, in die der Steg 4 und/oder die Befestigungseinrichtungen 6 und 7 formschlüssig eingreifen. Eine entsprechende Fixierung des Steges 4 in seiner Position in der Gurtaufnahmeöffnung 2 kann natürlich auch durch einen entsprechend festen Reibschluss zwischen den Befestigungseinrichtungen 6 und 7 und den Bereichen 16 und 17 des Rahmens 3 und ggfls. auch dem Steg 4 realisiert werden.

Günstig ist es jedenfalls, wenn, wie hier auch realisiert, der Steg 4 mit seinen, dem Rahmen 3 zugewandten Außenflächen auf den zum Steg 4 gewandten Außenflächen des Rahmens 3 aufliegt. Der Steg 4 liegt somit günstigerweise außen auf dem Rahmen 3 auf. Hierdurch werden die durch den Zug am Gurt 5 am Steg 4 auftretenden Drehmomente möglichst klein gehalten.

Das zweite Ausführungsbeispiel der Erfindung gemäß der Fig. 5 bis 8 gleicht über weite Strecken dem ersten Ausführungsbeispiel, sodass sich Wiederholungen in der allgemeinen Beschreibung vermeiden lassen. Es wird hier nur noch auf die Unterschiede zum ersten Ausführungsbeispiel eingegangen. Diese bestehen darin, dass im zweiten Ausführungsbeispiel gemäß der Fig. 5 bis 8 zur Befestigung des Steges 4 am Rahmen 3 nicht eine der Befestigungseinrichtungen 6 oder 7 sondern das Stegmittelteil 8 plastisch umgeformt wird. Die Fig. 5 und 6 zeigen wiederum den Zustand bei dem der Steg 4 zwar bereits in der Gurtaufnahmeöffnung 2 angeordnet ist, aber die plastische Umformung zur Befestigung des Steges 4 am Rahmen 3 noch nicht stattgefunden hat. Fig. 6 ist dabei der Schnitt entlang der Schnittlinie CC aus Fig. 5. Fig. 7 und 8 zeigen den fertig montierten Zustand nach der plastischen Umformung. Fig. 8 ist der Schnitt entlang der Schnittlinie DD aus Fig. 7. In Fig. 6 ist besonders gut zu erkennen, dass zum Einführen der hier ebenfalls hakenförmig ausgebildeten Befestigungseinrichtungen 6 und 7 in die Gurtaufnahmeöffnung 2 das Stegmittelteil 8 eine Ausbauchung bzw. ein seitliches Ausknicken aufweist bzw. gebogen ist. Die Ausbauchung weist in eine Richtung orthogonal bzw. quer zur Längserstreckung des Stegmittelteils 8. Durch entsprechendes Drücken auf das Stegmittelteil 8 in einer Richtung quer zu seiner Längserstreckung erfolgt dann der plastische Umformvorgang an dessen Ende die Situation gemäß der Fig. 7 und 8 steht. Durch diesen plastischen Umformvorgang kommen die Bereiche 16 und 17 des Rahmens 3 zur Lage in den, im gezeigten Querschnitt sacklochförmigen Öffnungen 9 und 10 der Befestigungseinrichtungen 6 und 7.

Auch in diesem zweiten Ausführungsbeispiel ist der Steg 4 nach seiner fertigen Montage als Klemmsteg in den Richtungen quer zur Längserstreckung des Steges 4 bzw. des Stegmittelteils 8 verschiebbar am Rahmen 3 gelagert. Mit dem bereits zum ersten Ausführungsbeispiel geschilderten Mitteln kann der Steg 4 in alternativen Ausgestaltungsformen aber auch ortsfest in der Gurtaufnahmeöffnung 2 am Rahmen 3 befestigt werden.

Fig. 9 zeigt eine perspektivische Darstellung einer Schnalle 1, bei der die Unterschiede zwischen den beiden Ausführungsbeispielen gemäß der Fig. 1 bis 4 und 5 bis 8 nicht zu sehen sind. Diese perspektivische Darstellung gemäß Fig. 9 stellt daher beide bisher geschilderten Ausgestaltungsformen dar.

Das dritte Ausführungsbeispiel gemäß der Fig. 10 bis 12 basiert auf dem zweiten Ausführungsbeispiel gemäß der Fig. 5 bis 8. Allerdings ist im dritten Ausführungsbeispiel zusätzlich noch eine Vorspannfeder 20 vorgesehen, welche dazu dient, den hier als in der Gurtaufnahmeöffnung 2 verschiebbaren Klemmsteg ausgeführten Steg 4 gegen eine Rahmenwand 15 zu drücken, welche die Gurtaufnahmeöffnung 2 begrenzend, um einen, in den Fig. 10 bis 12 nicht dargestellten, Gurt 3 zwischen dem Steg 4 und dieser Rahmenwand 15 festzuklemmen. Fig. 10 zeigt eine Frontalansicht auf die Schnalle 11. Fig. 11 zeigt einen Horizontalschnitt parallel zur Zeichenebene der Fig. 10 und Fig. 12 eine Explosionsdarstellung, bei der der Steg 4 und die Vorspannfeder 20 aus dem Rahmen 3 entfernt dargestellt sind. In der Schnittdarstellung gemäß Fig. 11 sieht man die Nut 24, in der die Vorspannfeder 20 zu ihrer Abstützung am Rahmen 3 gelagert ist. Mit den freien Enden 27 ist die Vorspannfeder 20 in den dafür vorgesehenen Aufnahmelöchern 26 des Steges 4 angeordnet. Hierdurch kann die Vorspannfeder 20 die gewünschte Vorspannung des Steges 4 gegenüber dem Rahmen 3 aufbauen.

In allen bisher geschilderten Ausführungsbeispielen durchquert der Steg 4 die Gurtaufnahmeöffnung 2 in einer Richtung orthogonal zur Steckrichtung 28, in welcher das männliche Verbindungselement 13 in das weibliche Verbindungselement 14 eingeführt wird, wenn die beiden Schnallenbauteile 1 und 12 zusammengesteckt werden. Dies ist natürlich nur ein Beispiel. Der Steg 4 kann auch parallel zur Einsteck- bzw. Steckrichtung 28 oder in einem anderen Winkel relativ dazu in der Gurtaufnahmeöffnung 2 am Rahmen 3 angeordnet sein. Der Vollständigkeit halber wird auch darauf hingewiesen, dass der Rahmen 3, der Steg 4 und auch die Gurtaufnahmeöffnung 2 natürlich sehr unterschiedlich und auch abweichend von den gezeigten Ausführungsbeispielen ausgeführt sein können.

In den Fig. 13 bis 15 sind nun noch Varianten der Erfindung gezeigt, bei denen ein einziges Schnallenbauteil 1 die gesamte Schnalle 11 bildet. Es sind am Schnallenbauteil 1 somit keine Verbindungselemente 13 oder 14 zum Verbinden mit einem anderen Schnallenbauteil 12 vorhanden. Die Befestigung des Steges 4 am Rahmen 3 in der Gurtaufnahmeöffnung 2 ist in diesen Ausführungsbeispielen gemäß der Fig. 13 bis 15 aber wie in den vorab geschilderten Ausführungsbeispielen realisiert und muss daher nicht noch einmal erläutert werden. Fig. 15 zeigt eine Variante analog zu Fig. 10 bis 12, bei der die Vorspannfeder 20 vorgesehen ist.

In den Fig. 13 und 14 ist auch der Gurt 5 dargestellt, welcher in der Gurtaufnahmeöffnung 2 um den Steg 4 herum geführt ist. In analoger Weise kann der Gurt 5 auch in den vorab geschilderten Ausführungsbeispielen in den, in den Fig. 13 und 14 gezeigten Varianten um den Steg 4 herumgeführt sein.

### Legende zu den Hinweisziffern:

- 1: Schnallenbauteil
- 2: Gurtaufnahmeöffnung
- 3: Rahmen
- 4: Steg
- 5: Gurt
- 6: Befestigungseinrichtung
- 7: Befestigungseinrichtung
- 8: Stegmittelteil
- 9: Öffnung
- 10: Öffnung
- 11: Schnalle
- 12: Schnallenbauteil
- 13: Verbindungselement
- 14: Verbindungselement
- 15: Rahmenwand
- 16: Bereich
- 17: Bereich
- 18: Verriegelungshebel
- 19: Gurtaufnahmeöffnung
- 20: Vorspannfeder
- 21: Vorspannfeder
- 22: Schwenkachse
- 23: Schulter
- 24: Nut
- 25: Seitenwand
- 26: Aufnahmeloch
- 27: freies Ende
- 28: Steckrichtung

## Patentansprüche

1. Schnallenbauteil (1) mit einer Gurtaufnahmeöffnung (2) und einem, die Gurtaufnahmeöffnung (2) umschließenden Rahmen (3) und einem Steg (4), um den der Gurt (5) herumführbar ist, wobei der Steg (4) die Gurtaufnahmeöffnung (2), insbesondere vollständig, durchquerend am Rahmen (3) mittels zumindest einer Befestigungseinrichtung (6, 7) des Steges (4) befestigt ist, **dadurch gekennzeichnet, dass** der Steg (4) mittels plastischer Umformung des Steges (4) und/oder zumindest einer der Befestigungseinrichtungen (6, 7) am Rahmen (3) befestigt ist.

2. Schnallenbauteil (1) nach Anspruch 1, **dadurch gekennzeichnet, dass** der Steg (4) ein, vorzugsweise zwischen den Befestigungseinrichtungen (6, 7), angeordnetes Stegmittelteil (8) aufweist.

3. Schnallenbauteil (1) nach Anspruch 2, **dadurch gekennzeichnet, dass** das Stegmittelteil (8) länglich erstreckt ist und/oder plastisch umgeformt ist.

4. Schnallenbauteil (1) nach einem der Ansprüche 1 bis 3, **dadurch gekennzeichnet, dass** die Befestigungseinrichtung (6, 7), vorzugsweise alle Befestigungseinrichtungen (6, 7), einen zum Eingriff am Rahmen (3) vorgesehenen hakenförmigen Bereich aufweist bzw. aufweisen oder daraus besteht bzw. bestehen.

5. Schnallenbauteil (1) nach Anspruch 4, **dadurch gekennzeichnet, dass** der hakenförmige Bereich plastisch umgeformt ist.

6. Schnallenbauteil (1) nach Anspruch 4 oder 5, **dadurch gekennzeichnet, dass** zumindest einer der, vorzugsweise alle, hakenförmigen Bereiche, in einem Querschnitt gesehen, eine sacklochförmige Öffnung (9, 10) aufweist bzw. aufweisen, in der ein Teilbereich des Rahmens (3) angeordnet ist.

7. Schnallenbauteil (1) nach Anspruch 6, **dadurch gekennzeichnet, dass** die sacklochförmigen Öffnungen (9, 10) in voneinander abgewandte Richtungen geöffnet sind.

8. Schnallenbauteil (1) nach einem der Ansprüche 1 bis 7, **dadurch gekennzeichnet, dass** der Steg (4) und die Befestigungseinrichtungen (6, 7) einstückig aus zumindest einem durchgehenden Material, vorzugsweise aus einem Metall, besteht.

9. Schnalle (11) mit zumindest zwei Schnallenbauteilen (1, 12), welche jeweils zumindest ein Verbindungselement (13, 14) zum, vorzugsweise verriegelbaren, Verbinden mit einem korrespondierenden Verbindungselement (13, 14) des anderen der Schnallenbauteile (1, 12) aufweisen, **dadurch gekennzeichnet, dass** zumindest eines der Schnallenbauteile (1) ein Schnallenbauteil (1) nach einem der Ansprüche 1 bis 8 ist.

10. Verfahren zur Herstellung eines Schnallenbauteils (1) nach einem der Ansprüche 1 bis 8, **dadurch gekennzeichnet, dass** der Steg (4) mittels plastischer Umformung des Steges (4) und/oder zumindest einer der Befestigungseinrichtungen (6, 7) am Rahmen (3) befestigt wird.

## Claims

1. A buckle component (1) with a belt receiving opening (2) and a frame (3), surrounding the belt receiving opening (2), and a crosspiece (4) about which the belt (5) can be guided, wherein the crosspiece (4) is secured to the frame (3) by means of at least one securing arrangement (6, 7) of the crosspiece (4) so as to traverse the belt receiving opening (2), in particular completely, **characterized in that** the crosspiece (4) is secured to the frame (3) by means of plastic deformation of the crosspiece (4) and/or of at least one of the securing arrangements (6, 7).

2. A buckle component (1) according to claim 1, **characterized in that** the crosspiece (4) has a crosspiece middle part (8), preferably arranged between the securing arrangements (6, 7).

3. A buckle component (1) according to claim 2, **characterized in that** the crosspiece middle part (8) is oblong and/or is plastically deformed.

4. A buckle component (1) according to any one of claims 1 to 3, **characterized in that** the securing arrangement (6, 7), preferably all securing arrangements (6, 7), has/have a hook-shaped region for engagement on the frame (3) or consist(s) thereof.

5. A buckle component (1) according to claim 4, **characterized in that** the hook-shaped region is plastically deformed.

6. A buckle component (1) according to claim 4 or 5, **characterized in that** at least one, preferably all of the hook-shaped regions has/have, viewed in cross-section, a blind-hole-shaped opening (9, 10) in which a partial region of the frame (3) is arranged.

7. A buckle component (1) according to claim 6, **characterized in that** the blind-hole-shaped openings (9, 10) are open in directions facing away from one another.

8. A buckle component (1) according to any one of claims 1 to 7, **characterized in that** the crosspiece (4) and the securing arrangements (6, 7) are single-piece, composed of at least one continuous material, preferably a metal.

9. A buckle (11) with at least two buckle components (1, 12) which each have at least one connecting element (13, 14) for the, preferably lockable, connection to a corresponding connecting element (13, 14) of the other of the buckle components (1, 12), **characterized in that** at least one of the buckle components (1) is a buckle component (1) according to any one of claims 1 to 8.

10. A method of producing a buckle component (1) according to any one of claims 1 to 8, **characterized in that** the crosspiece (4) is secured to the frame (3) by means of plastic deformation of the crosspiece (4) and/or of at least one of the securing arrangements (6, 7).

## Revendications

1. Composant de boucle (1) comprenant une ouverture de réception d'une ceinture (2), un cadre (3) entourant l'ouverture de réception de la ceinture (2) et une barrette (4) autour de laquelle la ceinture (5) peut passer, la barrette (4) étant fixée au cadre (3) en traversant en particulier totalement l'ouverture de réception de la ceinture (2) au moyen d'au moins un dispositif de fixation (6, 7) de cette barrette,
**caractérisé en ce que**
la barrette (4) est fixée sur le cadre (3) par déformation plastique de cette barrette (4) et/ou d'au moins l'un des dispositifs de fixation (6, 7).

2. Composant de boucle (1) conforme à la revendication 1,
**caractérisé en ce que**
la barrette (4) comporte une partie médiane de barrette (8) située de préférence entre les dispositifs de fixation (6, 7).

3. Composant de boucle (1) conforme à la revendication 2,
**caractérisé en ce que**
la partie centrale de la barrette (8) s'étend longitudinalement et/ou est déformée plastiquement.

4. Composant de boucle (1) conforme à l'une des revendications 1 à 3,
**caractérisé en ce que**
le dispositif de fixation (6, 7), de préférence tous les dispositifs de fixation (6, 7) comporte(nt) une zone en forme de crochet destinée à venir en prise sur le cadre (3), ou est(sont) constitué(s) par une telle zone.

5. Composant de boucle (1) conforme à la revendication 4,
**caractérisé en ce que**
la zone en forme de crochet est déformée plastiquement.

6. Composant de boucle (1) conforme à la revendication 4 ou 5,
**caractérisé en ce qu'**
au moins l'une des zones en forme de crochet et de préférence toutes les zones en forme de crochet comporte(nt), considérée en section, une ouverture en forme de trou borgne (9, 10) dans laquelle est positionnée une zone partielle du cadre (3).

7. Composant de boucle (1) conforme à la revendication 6,
**caractérisé en ce que**
les ouvertures en forme de trou borgne (9, 10) sont ouvertes dans des directions opposées.

8. Composant de ceinture (1) conforme à l'une des revendications 1 à 7,
**caractérisé en ce que**
la barrette (4) et les dispositifs de fixation (6, 7) sont réalisés en une seule pièce en au moins un matériau continu, de préférence en métal.

9. Boucle (11) comprenant au moins deux composants de boucle (1, 12) qui comportent chacun au moins un élément de liaison (13, 14) pour permettre la liaison de préférence verrouillable avec un élément de liaison correspondant (13, 14) de l'autre composant de boucle (1, 12),
**caractérisée en ce qu'**
au moins l'un des composants de boucle (1) est un composant de boucle (1) conforme à l'une des revendications 1 à 8.

10. Procédé de fabrication d'un composant de boucle (1) conforme à l'une des revendications 1 à 8,
**caractérisé en ce que**
la barrette (4) est fixée au cadre (3) par déformation plastique de cette barrette (4) et/ou d'au moins l'un des dispositifs de fixation (6, 7).
